# EUROPÄISCHE PATENTSCHRIFT

(11) **EP 2 213 416 B1**
(45) Veröffentlichungstag und Bekanntmachung des Hinweises auf die Patenterteilung: **28.10.2015**
(21) Anmeldenummer: 10152152.4
(22) Anmeldetag: 29.01.2010
(51) Int. Cl.: B24B 23/00, B24B 45/00, B27B 5/32

(54) **Kraftgetriebenes Handwerkzeug mit Spanneinrichtung für ein Werkzeug**
Hand-held power tool with tensioning device for a tool
Outil manuel à moteur doté d'un dispositif de serrage pour un outil

(30) Priorität: 29.01.2009 DE 202009001439 U
(43) Veröffentlichungstag der Anmeldung: 04.08.2010
(73) Patentinhaber: C. & E. Fein GmbH, 73529 Schwäbisch Gmünd-Bargau (DE)
(72) Erfinder: Peisert, Andreas, 70195 Stuttgart (DE)
(74) Vertreter: Witte, Weller & Partner Patentanwälte mbB

(56) Entgegenhaltungen:
- EP-A1- 0 650 805
- EP-A2- 0 152 564
- EP-A2- 1 180 416
- WO-A1-2005/102605

## Beschreibung

Die Erfindung betrifft ein kraftgetriebenes Handwerkzeug mit einem Gehäuse, mit einer Arbeitsspindel zum Antrieb eines Werkzeugs, wobei das Werkzeug zwischen einem werkzeugseitigen Ende der Arbeitsspindel und einer Zugspindel mit einem Klemmelement fixierbar ist, und mit einer Verschiebeeinrichtung zur Verschiebung der Zugspindel zwischen einer Spannstellung, in der das Klemmelement gegen das werkzeugseitige Ende der Arbeitsspindel durch eine Spannfeder gespannt ist, und einer Lösestellung, in der das Klemmelement von der Zugspindel lösbar ist, wobei die Arbeitsspindel um ihre Längsachse oszillierend antreibbar ist, wobei die Verschiebeeinrichtung einen Betätigungshebel aufweist, der in der Spannstellung durch ein Federelement gegen einen Anschlag am Gehäuse festgelegt ist und in der Lösestellung gegen das Federelement gespannt ist, wobei der Betätigungshebel schwenkbar um eine Schwenkachse am Gehäuse gelagert ist und einen Griffbereich zum Einleiten der Betätigungskraft und eine Gegenkontur aufweist, die zum Zusammenwirken mit einer Kontaktfläche der Zugspindel zum Verschieben der Zugspindel in Richtung der Längsachse ausgebildet ist, und wobei die Schwenkachse senkrecht zur Längsachse angeordnet ist.

Ein derartiges Handwerkzeug ist aus der EP 1 180 416 A2 bekannt.

Es handelt sich hierbei um einen Winkelschleifer mit einer Schnellspanneinrichtung mit einem Betätigungselement in Form eines verschwenkbaren Spannhebels, der dann, wenn er sich in der Lösestellung befindet, bei Einschalten des Handwerkzeugs selbsttätig kontrolliert in die Spannstellung zurückgeführt wird. Hierzu greift ein am Betätigungselement ausgebildeter Exzenter mit seiner Lauffläche an einem Nocken derart an, dass er bei stehendem Motor den Exzenter aufgrund der zwischen den Nocken und der Lauffläche wirkenden Reibungskraft festhält. Eine durch Einschalten des Motors verursachte Rotation des Nockens vermindert die Reibungskraft so, dass der in der Lösestellung von einem elastischen Anpressmittel beaufschlagte Nocken das Betätigungselement selbsttätig in die Spannstellung überführt.

Nachteilig ist hierbei der um einen größeren Winkelbereich verschwenkbare Spannhebel, der teilweise beim Arbeiten stören kann.

Aus der WO 2005/102605 A1 ist ein weiteres oszillierend antreibbares Handwerkzeug mit einer Spanneinrichtung für ein Werkzeug bekannt. Das Werkzeug ist zwischen einem Halteabschnitt an einem werkzeugseitigen Ende der Arbeitsspindel und einem Befestigungselement fixierbar. Eine Verschiebeeinrichtung ist zur Verschiebung des Befestigungselements zwischen einer Lösestellung, in der das Befestigungselement von der Arbeitsspindel lösbar ist, und einer Spannstellung, in der das Befestigungselement gegen den Halteabschnitt durch eine Spannfeder gespannt ist, vorgesehen. Das Befestigungselement weist einen in die Arbeitsspindel einschiebbaren Spannschaft auf, der in der Spannstellung durch einen Verschluss innerhalb der Arbeitsspindel gehalten und in der Lösestellung abnehmbar ist. Am Spannschaft und am Verschluss sind Formschlusselemente zur formschlüssigen Festlegung des Spannschaftes in der Spannstellung vorgesehen.

Die bekannte Spanneinrichtung erlaubt ein sicheres, eindeutiges Lösen und Spannen des Werkzeugs ohne Bedarf eines Hilfswerkzeugs. Es können hohe Spannkräfte aufgebracht werden. Die Wahrscheinlichkeit einer Fehlbedienung ist gering.

Es hat sich jedoch gezeigt, dass eine derartige Spanneinrichtung viele Bauteile aufweist, die aufwändig zu fertigen und zu montieren sind.

Aus der EP 0 152 564 A2 ist ferner eine rotierend antreibbare Handwerkzeugmaschine in Form eines Winkelschleifers bekannt, bei der zum Spannen eines Werkzeuges gleichfalls eine Arbeitsspindel mithilfe eines verschwenkbaren Spannhebels gegen eine Federkraft verschiebbar ist.

Auch diese Vorrichtung ist aufwändig herzustellen und zu montieren.

Vor diesem Hintergrund liegt der Erfindung die Aufgabe zugrunde, ein kraftgetriebenes Handwerkzeug zu schaffen, das eine Befestigung eines Werkzeugs an der Arbeitsspindel auf einfache und zuverlässige Weise ermöglicht. Hierbei sind ein sicheres Spannen des Werkzeugs, ein einfacher Aufbau und eine einfache Handhabung der Spanneinrichtung zu gewährleisten.

Diese Aufgabe wird bei einem kraftgetriebenen Handwerkzeug gemäß der eingangs genannten Art dadurch gelöst, dass der Betätigungshebel durch Druck auf den Griffbereich in Richtung des werkzeugseitigen Endes der Zugspindel verschwenkbar ist.

Die Aufgabe der Erfindung wird auf diese Weise gelöst.

Erfindungsgemäß ist nämlich der Betätigungshebel einerseits in der Spannstellung durch ein Federelement gegen einen Anschlag am Gehäuse festgelegt und kann andererseits durch Druck auf den Griffbereich in Richtung des werkzeugseitigen Endes der Zugspindel verschwenkt werden.

Vor diesem Hintergrund liegt der Erfindung die Aufgabe zugrunde, ein kraftgetriebenes Handwerkzeug zu schaffen, dass eine Befestigung eines Werkzeugs an der Arbeitsspindel auf einfache und zuverlässige Weise ermöglicht. Hierbei sind ein sicheres Spannen des Werkzeugs, ein einfacher Aufbau und eine einfache Handhabung der Spanneinrichtung zu gewährleisten.

Diese Aufgabe wird bei einem kraftgetriebenen Handwerkzeug gemäß der eingangs genannten Art dadurch gelöst, dass der Betätigungshebel in der Spannstellung durch das Federelement gegen einen Anschlag am Gehäuse festgelegt ist.

Die Aufgabe der Erfindung wird auf diese Weise gelöst.

Der Betätigungshebel ist nämlich einerseits durch das Federelement in der Lösestellung beaufschlagt, andererseits ist der Betätigungshebel in der Spannstellung durch das Federelement gegen einen Anschlag gehalten.

Erfindungsgemäß wird der Betätigungshebel durch das Federelement in der Spannstellung gesichert. Die Lösestellung kann nur durch permanentes Betätigen des Betätigungshebels gegen die Kraft der Spannfeder der Arbeitsspindel und des Federelementes genutzt werden. Sobald die Betätigung des Betätigungshebels unterbrochen wird, schwenkt der Betätigungshebel selbsttätig gegen den Anschlag, und die Zugspindel wird in die Spannstellung verschoben. Auf diese Weise wird ein einfaches und zuverlässiges Befestigen des Werkzeugs an der Arbeitsspindel ermöglicht.

In der Spannstellung ist der Betätigungshebel nur durch das Federelement gegen den Anschlag am Gehäuse festgelegt, während die Zugspindel durch die Spannfeder in der Arbeitsspindel gespannt ist, ohne mit dem Betätigungshebel zusammenzuwirken. Hierdurch ist ein direkter Kraftfluss innerhalb der Arbeitsspindel zwischen dem Klemmelement, der Spannfeder, der Zugspindel und der Arbeitsspindel gewährleistet. Auf diese Weise können umliegende Bauteile einfach und kostengünstig gestaltet sein.

Mit anderen Worten ist nur ein Druck auf den Griffbereich des Betätigungshebels erforderlich, um zum Lösen des Werkzeuges die Zugspindel zu verschieben. Somit muss nur ein geringer Winkelbereich durch den Betätigungshebel überwunden werden. Das Handwerkzeug muss zum Lösen lediglich mit einer Hand ergriffen werden und der Betätigungshebel gedrückt werden. Somit kann mit der anderen Hand das Werkzeug dann leicht gewechselt werden.

Insgesamt wird auf diese Weise die Bedienung deutlich vereinfacht.

Die Lösestellung kann nur durch permanentes Betätigen des Betätigungshebels gegen die Kraft der Spannfeder der Arbeitsspindel und des Federelementes genutzt werden. Sobald die Betätigung des Betätigungshebels unterbrochen wird, schwenkt der Betätigungshebel selbsttätig gegen den Anschlag, und die Zugspindel wird in die Spannstellung verschoben. Auf diese Weise wird ein einfaches und zuverlässiges Befestigen des Werkzeugs an der Arbeitsspindel ermöglicht.

In der Spannstellung ist der Betätigungshebel nur durch das Federelement gegen den Anschlag am Gehäuse festgelegt, während die Zugspindel durch die Spannfeder in der Arbeitsspindel gespannt ist, ohne mit dem Betätigungshebel zusammenzuwirken. Hierdurch ist ein direkter Kraftfluss innerhalb der Arbeitsspindel zwischen dem Klemmelement, der Spannfeder, der Zugspindel und der Arbeitsspindel gewährleistet. Auf diese Weise können umliegende Bauteile einfach und kostengünstig gestaltet sein.

Im Sinne dieser Anmeldung ist unter Lösestellung diejenige Stellung der Verschiebeeinrichtung zu verstehen, bei der das Klemmelement derart angeordnet ist, dass das Werkzeug lösbar ist. Dementsprechend ist die Spannstellung diejenige Stellung, bei der die Verschiebeeinrichtung und das Klemmelement derart angeordnet sind, dass ein Werkzeug sicher gegen die Arbeitsspindel verspannt ist.

Vorzugsweise kann durch eine Anpassung des Betätigungshebels die Lagezuordnung des Griffbereiches und der Gegenkontur zur Schwenkachse geeignet beeinflusst werden, um ein günstiges Hebelverhältnis zu erreichen. Somit kann bei geringer Betätigungskraft in der Lösestellung eine hohe Spannkraft der Spannfeder in der Arbeitsspindel überwunden werden. Hierdurch kann ein sicheres Spannen in der Spannstellung bewirkt werden, obgleich ein leichter Wechsel des Werkzeugs gewährleistet wird. Ein einfacher Aufbau des Handwerkzeugs wird realisierbar.

In zweckmäßiger Weiterbildung der Erfindung weist die Arbeitsspindel ein Formschlusselement zur formschlüssigen Aufnahme des Werkzeugs an seiner Aufnahmeöffnung auf.

Hierdurch können hohe Kräfte übertragen werden, wie sie insbesondere bei oszillierend angetriebenen Werkzeugen auftreten, und gleichwohl wird ein sicheres Spannen des Werkzeugs an der Arbeitsspindel gewährleistet.

In bevorzugter Weiterbildung der Erfindung ist das Klemmelement als Mutter ausgebildet, die auf ein Gewinde an der Zugspindel aufschraubbar ist.

Durch diese Maßnahme kann auf bekannte Standardkomponenten zurückgegriffen werden. Es wird eine einfache und sichere Befestigung bei kostengünstigem Aufbau ermöglicht.

In vorteilhafter Weiterbildung der Erfindung ist das Federelement als Metallfeder ausgebildet.

Auf diese Weise können kostengünstige Standardkomponenten genutzt werden. Durch einfache geometrische Auslegung kann die aufzubringende Kraft sicher an die Erfordernisse einer zuverlässigen Befestigung angepasst werden.

In zweckmäßiger Ausgestaltung der Ausführung ist das Federelement in Form einer Schraubenfeder im Wesentlichen parallel zur Längsachse zwischen dem Gehäuse und dem Betätigungshebel angeordnet.

Hierdurch kann das Federelement in der Lösestellung und der Spannstellung vom Betätigungshebel abgedeckt und geschützt werden. Die Schraubenfeder kann als kostengünstiges Standardteil ausgebildet sein.

In alternativer Ausgestaltung der Ausführung ist das Federelement in Form einer Schenkelfeder oder einer Blattfeder auf der Schwenkachse des Betätigungshebels gelagert.

Somit kann die Lagerung des Federelementes kostengünstig in die Schwenkachse oder den Betätigungshebel integriert werden. Auf separate Elemente zur Lagerung und Sicherung des Federelementes kann verzichtet werden.

Gemäß einer Weiterbildung der Erfindung sind die Gegenkontur oder die Kontaktfläche zusätzlich mit einer verschleißmindernden oder verschleißarmen Oberfläche versehen.

Durch diese Maßnahme kann der Verschleiß im Kontaktbereich zwischen der Gegenkontur und der Kontaktfläche verringert werden, die Befestigung und der Wechsel des Werkzeugs kann noch zuverlässiger erfolgen.

Weitere Merkmale und Vorteile der Erfindung ergeben sich aus der nachfolgenden Beschreibung eines bevorzugten Ausführungsbeispiels unter Bezugnahme auf die Zeichnung. Es zeigt:
- Fig. 1: eine Ausführung eines erfindungsgemäßen Handwerkzeugs mit einem Oszillationsantrieb im Bereich des Getriebekopfes in geschnittener Darstellung mit einem Werkzeug in der Spannstellung.

In Fig. 1 ist ein erfindungsgemäßes kraftgetriebenes Handwerkzeug im Bereich seines Getriebekopfes geschnitten dargestellt und insgesamt mit der Ziffer 10 bezeichnet. Bei dem Handwerkzeug 10 handelt es sich um einen Oszillationsantrieb zum oszillierenden Antrieb eines Werkzeugs 19 mit kleinem Verschwenkwinkel von etwa 0,5° bis 5° und hoher Frequenz von etwa 5000 bis 25000 Oszillationen pro Minute um eine Längsachse 13 einer Arbeitsspindel 12. Derartige Oszillationsantriebe werden verwendet, um zahlreiche Spezialarbeiten auszuführen, wozu unter anderem das Austrennen von Kraftfahrzeugscheiben mittels eines oszillierend angetriebenen Messers, das Sägen mit oszillierend angetriebenen Sägemessern, das Schleifen und vieles mehr gehört.

Die Arbeitsspindel 12 weist ein Spindelrohr 14 auf, welches in seinem oberen Bereich mittels eines Lagers 50 und in seinem unteren Bereich mittels eines Lagers 52 in einem Gehäuse 18 gelagert ist. Die Arbeitsspindel 12 ist über das Spindelrohr 14 mit einem Schwinghebel 48 verbunden. Mittels des Schwinghebels 48 wird die oszillierende Bewegung auf die Arbeitsspindel 12 übertragen.

An ihrem werkzeugseitigen Ende weist die Arbeitsspindel 12 eine Aufnahme 16 mit einem Formschlusselement 17 auf. Das Formschlusselement 17 dient der formschlüssigen Aufnahme eines Werkzeugs 19 an seiner Aufnahmeöffnung 20. Das Formschlusselement 17 und die Aufnahmeöffnung 20 weisen ein geeignetes Profil und Gegenprofil auf, sind zum Beispiel mehrkantförmig oder als Verzahnung ausgebildet. Es versteht sich, dass auch andere zur formschlüssigen Momentenübertragung geeignete Geometrien denkbar sind.

Das Werkzeug 19 wird mittels eines Klemmelements 21 gegen die Aufnahme 16 der Arbeitsspindel 12 gespannt. Das Klemmelement 21 ist über ein Gewinde 22 mit dem werkzeugseitigen Ende einer Zugspindel 24 verbunden. Beispielhaft ist das Klemmelement 21, versehen mit einem Umfangsrändel 23, als Rändelmutter ausgeführt. Alternativ sind andere geeignete Geometrien zur Betätigung des Klemmelements, zum Beispiel in Form eines Außensechskantprofils, denkbar.

Die Zugspindel 24 wird mittels einer Spannfeder 54, welche im Spindelrohr 14 und auf einer Hülse 56, die sich in Längsrichtung der Zugspindel 24 an einem Sicherungsring 58 abstützt, geführt ist, gegen das dem Werkzeug 19 abgewandte Ende der Arbeitsspindel 12 gespannt. Ein Spindelanschlag 25 begrenzt die axiale Lage der Zugspindel 24 in Richtung des dem Werkzeug 19 abgewandten Endes der Arbeitsspindel 12.

An ihrem dem Werkzeug 19 abgewandten Ende ist die Zugspindel 24 stirnseitig durch eine Kontaktfläche 26 abgeschlossen, welche zum Zusammenwirken mit einer Verschiebeeinrichtung 28 vorgesehen ist. Die Verschiebeeinrichtung 28 weist einen Betätigungshebel 30 auf, welcher um eine Schwenkachse 34 verschwenkbar gelagert ist. Die Schwenkachse 34 ist am Gehäuse 18 festgelegt. Am Betätigungshebel 30 ist ein Griffbereich 39, hier ausgebildet als noppenförmige Erhebungen, zum Aufbringen der Betätigungskraft vorgesehen. Das Gehäuse 18 weist einen Anschlag 44, der mit dem Betätigungshebel 30 zur Begrenzung des Schwenkwinkels des Betätigungshebels 30 zusammenwirkt, auf.

Zwischen dem Gehäuse 18 und dem Betätigungshebel 30 ist ein Federelement 36 in Form einer Schraubenfeder angeordnet. Das Federelement 36 ist am Gehäuse 18 mittels einer Aufnahme 40 und am Betätigungshebel 30 mittels einer Bohrung 38 geführt.

Am Betätigungshebel 30 ist eine Gegenkontur 32 vorgesehen, welche derart ausgestaltet und positioniert ist, dass durch das Einleiten einer Betätigungskraft in den Griffbereich 39 ein Verschwenken des Betätigungshebels 30 im Uhrzeigersinn und durch den Kontakt zwischen der Gegenkontur 32 und der Kontaktfläche 26 ein Verschieben der Zugspindel 24 entlang der Längsachse 13 in Richtung des werkzeugseitigen Endes der Arbeitsspindel 12 erfolgt. Durch die beispielhaft gezeigte Positionierung der Gegenkontur 32 und des Griffbereichs 39 am Betätigungshebel 30, besonders in Bezug auf die Schwenkachse 34, erfolgt eine geeignete Hebelung der Betätigungskraft, um mit geringem Kraftaufwand ein Verschieben der Zugspindel 24 gegen die Spannfeder 54 zu ermöglichen. Aufgrund der Hebelung ist das Verschieben der Zugspindel 24 nur durch einen kleinen Hub gekennzeichnet, der jedoch eine Entlastung des Klemmelements 21 bewirkt, worauf dieses leicht von Hand gelöst werden kann.

In der dargestellten Spannstellung des Handwerkzeugs 10 befindet sich die Gegenkontur 32 nicht im Eingriff mit der Kontaktfläche 26. Die Lagesicherung des Betätigungshebels 30 erfolgt durch das Federelement 36, welches das Verschwenken des Betätigungshebels 30 gegen den Uhrzeigersinn gegen den Anschlag 44 bewirkt.

## Patentansprüche

1. Kraftgetriebenes Handwerkzeug (10) mit einem Gehäuse (18), mit einer Arbeitsspindel (12) zum Antrieb eines Werkzeugs (19), wobei das Werkzeug (19) zwischen einem werkzeugseitigen Ende der Arbeitsspindel (12) und einer Zugspindel (24) mit einem Klemmelement (21) fixierbar ist, und mit einer Verschiebeeinrichtung (28) zur Verschiebung der Zugspindel (24) zwischen einer Spannstellung, in der das Klemmelement (21) gegen das werkzeugseitige Ende der Arbeitsspindel (12) durch eine Spannfeder (54) gespannt ist, und einer Lösestellung, in der das Klemmelement (21) von der Zugspindel (24) lösbar ist, wobei die Arbeitsspindel (12) um ihre Längsachse (13) oszillierend antreibbar ist, wobei die Verschiebeeinrichtung (28) einen Betätigungshebel (30) aufweist, der in der Spannstellung durch ein Federelement (36) gegen einen Anschlag (44) am Gehäuse (18) festgelegt ist und in der Lösestellung gegen das Federelement (36) gespannt ist, wobei der Betätigungshebel (30) schwenkbar um eine Schwenkachse am Gehäuse (18) gelagert ist und einen Griffbereich zum Einleiten der Betätigungskraft und eine Gegenkontur aufweist, die zum Zusammenwirken mit einer Kontaktfläche der Zugspindel (24) zum Verschieben der Zugspindel (24) in Richtung der Längsachse (13) ausgebildet ist, und wobei die Schwenkachse (34) senkrecht zur Längsachse (13) angeordnet ist, **dadurch gekennzeichnet, dass** der Betätigungshebel (30) durch Druck auf den Griffbereich in Richtung des werkzeugseitigen Endes der Zugspindel (24) verschwenkbar ist.

2. Handwerkzeug (10) nach Anspruch 1, **dadurch gekennzeichnet, dass** die Arbeitsspindel (12) ein Formschlusselement (17) zur formschlüssigen Aufnahme des Werkzeugs (19) an seiner Aufnahmeöffnung (20) aufweist.

3. Handwerkzeug (10) nach einem der vorhergehenden Ansprüche, **dadurch gekennzeichnet, dass** das Klemmelement (21) als Mutter ausgebildet ist, die auf ein Gewinde (22) an der Zugspindel (24) aufschraubbar ist.

4. Handwerkzeug (10) nach einem der vorhergehenden Ansprüche, **dadurch gekennzeichnet, dass** das Federelement (36) als Metallfeder ausgebildet ist.

5. Handwerkzeug (10) nach einem der vorhergehenden Ansprüche, **dadurch gekennzeichnet, dass** das Federelement (36) in Form einer Schraubenfeder im Wesentlichen parallel zur Längsachse (13) zwischen dem Gehäuse (18) und dem Betätigungshebel (30) angeordnet ist.

6. Handwerkzeug (10) nach einem der Ansprüche 1 bis 4, **dadurch gekennzeichnet, dass** das Federelement (36) in Form einer Schenkelfeder oder einer Blattfeder auf der Schwenkachse (34) des Betätigungshebels (30) gelagert ist.

7. Handwerkzeug (10) nach einem der vorhergehenden Ansprüche, **dadurch gekennzeichnet, dass** die Gegenkontur (32) oder die Kontaktfläche (26) zusätzlich mit einer verschleißmindernden oder verschleißarmen Oberfläche versehen sind.

## Claims

1. Power-driven hand-tool (10) comprising a housing (18), a work spindle (12) for driving a tool (19), wherein the tool (19) can be fixed between a tool-facing end of the work spindle (12) and a tension shaft (24) by means of a clamping element (21), and further comprising a displacing device (28) for displacing the tension shaft (24) between a clamping position within which the clamping element (21) is biased against the tool-facing end of the work spindle (12) by means of a biasing spring (54), and between a released position within which the clamping element (21) can be detached from the tension shaft (24), wherein the work spindle (12) can be driven oscillatingly about its longitudinal axis (13), wherein the displacing device (28) comprises an activating lever (30) which is fixed in the clamping position by means of a spring element (36) against a stop (44) at the housing (18), and which is biased in the released position against the spring element (36), wherein the activating lever (30) is received pivotably about a pivot axis on the housing (18) and comprises a gripping region for applying an activating force and comprises a counter profile which is configured for cooperating with a contact surface of the tension shaft (24) for displacing the tension shaft (24) in the direction of the longitudinal axis (13), and wherein the pivot axis (34) is arranged perpendicular to the longitudinal axis (13), **characterized in that** the activating lever (30) is pivotable in the direction of the tool-facing end of the tension shaft (24) by means of pressure applied onto the gripping region.

2. The hand-tool (10) according to claim 1, **characterized in that** the drive spindle (12) comprises a positive locking element (17) for receiving a tool (19) at its receiving opening (20) in a positive locking manner.

3. The hand-tool (10) according to any of the preceding claims, **characterized in that** the clamping element (21) is configured as a nut which can be screwed onto a thread (22) on the tension spindle (24).

4. The hand-tool (10) according to any of the preceding claims, **characterized in that** the spring element (36) is configured as a metal spring.

5. The hand-tool (10) according to any of the preceding claims, **characterized in that** the spring element (36) being configured as a coil spring is located substantially parallel to the longitudinal axis (13) between the housing (18) and the activating lever (30).

6. The hand-tool (10) according to any of claims 1 to 4, **characterized in that** the spring element (36) being configured as a leg spring or a leaf spring is received on the pivot axis (34) of the activating lever (30).

7. The hand-tool (10) according to any of the preceding claims, **characterized in that** in addition the counter profile (32) or the contact surface (26) are configured with a wear-reducing or a wear-resistant surface.

## Revendications

1. Outil manuel à moteur (10) comprenant un boîtier (18), une broche de travail (12) pour entraîner un outil (19), l'outil (19) pouvant être fixé entre une extrémité de la broche de travail (12) du côté de l'outil et une broche de traction (24) avec un élément de serrage (21), et un dispositif de déplacement (28) pour déplacer la broche de traction (24) entre une position de serrage, dans laquelle l'élément de serrage (21) est serré contre l'extrémité de la broche de travail (12) du côté de l'outil par un ressort de serrage (54), et une position de libération dans laquelle l'élément de serrage (21) peut être libéré de la broche de traction (24), la broche de travail (12) pouvant être entraînée en oscillation autour de son axe longitudinal (13), le dispositif de déplacement (28) présentant un levier d'actionnement (30) qui est fixé dans la position de serrage par un élément de ressort (36) contre une butée (44) au niveau du boîtier (18) et est serré dans la position de libération contre l'élément de ressort (36), le levier d'actionnement (30) étant supporté de manière à pouvoir pivoter autour d'un axe de pivotement au niveau du boîtier (18) et présentant une région de préhension pour introduire la force d'actionnement et un contour conjugué, lequel est réalisé de manière à coopérer avec une surface de contact de la broche de traction (24) pour déplacer la broche de traction (24) dans la direction de l'axe longitudinal (13), et l'axe de pivotement (34) étant disposé perpendiculairement à l'axe longitudinal (13), **caractérisé en ce que** le levier d'actionnement (30) peut être pivoté par pression sur la région de préhension dans la direction de l'extrémité de la broche de traction (24) du côté de l'outil.

2. Outil manuel (10) selon la revendication 1, **caractérisé en ce que** la broche de travail (12) présente un élément d'engagement par correspondance géométrique (17) pour recevoir par correspondance géométrique l'outil (19) au niveau de son ouverture de réception (20).

3. Outil manuel (10) selon l'une quelconque des revendications précédentes, **caractérisé en ce que** l'élément de serrage (21) est réalisé sous forme d'écrou qui peut être vissé sur un filetage (22) au niveau de la broche de traction (24).

4. Outil manuel (10) selon l'une quelconque des revendications précédentes, **caractérisé en ce que** l'élément de ressort (36) est réalisé sous forme de ressort métallique.

5. Outil manuel (10) selon l'une quelconque des revendications précédentes, **caractérisé en ce que** l'élément de ressort (36) est disposé sous la forme d'un ressort hélicoïdal essentiellement parallèlement à l'axe longitudinal (13) entre le boîtier (18) et le levier d'actionnement (30).

6. Outil manuel (10) selon l'une quelconque des revendications 1 à 4, **caractérisé en ce que** l'élément de ressort (36) est supporté sous la forme d'un ressort à branches ou d'un ressort à lames sur l'axe de pivotement (34) du levier d'actionnement (30).

7. Outil manuel (10) selon l'une quelconque des revendications précédentes, **caractérisé en ce que** le contour conjugue (32) ou ila surface de contact (26) sont pourvus en outre d'une surface réduisant l'usure ou à faible usure.
